# EUROPÄISCHE PATENTANMELDUNG

(11) **EP 2 094 072 A2**
(43) Veröffentlichungstag der Anmeldung: **26.08.2009**
(21) Anmeldenummer: 09153196.2
(22) Anmeldetag: 19.02.2009
(51) Int. Cl.: H05K 13/06

(54) **Verfahren zur Zurverfügungstellung von zueinander beabstandeten Abschnitten eines Bandmaterials**

(30) Priorität: 19.02.2008 DE 102008002775
(71) Anmelder: Schunk Sonosystems GmbH, 35435 Wettenberg (DE)
(72) Erfinder: Muela, Valentin, 35606 Solms-Oberbiel (DE); Fabel, Klemens, 35633 Lahnau (DE)
(74) Vertreter: Stoffregen, Hans-Herbert

(57) **Zusammenfassung**

Die Erfindung bezieht sich auf ein Verfahren zur Zurverfügungstellung von zwei zueinander beabstandeten eine Öffnung (10) eines Gegenstandes durchsetzenden Abschnitten (14, 16) eines Bandmaterials mit den Verfahrensschritten Ausrichten des Bandmaterials zu beiden Seiten der Öffnung (10) entlang einer ersten Seite des Gegenstandes bei gleichzeitigem zumindest teilweise Abdecken der Öffnung (10) durch das Bandmaterial, Durchstoßen des Bandmaterials durch die Öffnung (10), Erfassen des die Öffnung (10) durchsetzenden Materialabschnitts des Bandmaterials von der der ersten Seite gegenüberliegenden zweiten Seite (38) des Gegenstandes, Ziehen und/oder Halten des nach dem Durchstoßen eine Schlaufe (40) bildenden Materialabschnittes auf eine gewünschte Länge und zur Zurverfügungstellung der Abschnitte (14, 16) mittels Durchtrennen der Schlaufe (40) im gewünschten Abstand zu dem Gegenstand, wobei in dem Materialabschnitt während des Durchstoßens und/oder Ziehens eine Zugspannung eingebracht wird.

## Beschreibung

Die Erfindung bezieht sich auf ein Verfahren zur Zurverfügungstellung von zwei zueinander beabstandeten eine Öffnung eines Gegenstandes durchsetzenden Abschnitten eines Bandmaterials.

Um flächige elektrische Bauelemente, insbesondere Halbleiterbauelemente wie Solarzellen, zu verbinden, ist es bekannt, Verbinder aus Aluminiumbändchen zu verwenden, die mit den Kontakten der Halbleiterbauelemente durch z. B. Schweißen oder Löten verbunden werden. Um dies zu ermöglichen, werden die Aluminiumbändchen zuvor verzinnt oder mit einem anderen geeigneten Lotmaterial beschichtet.

Um mehrere Halbleiterbauelemente zu verschalten, müssen Rück- und Vorderseitenkontakte miteinander verbunden werden. Hierzu werden entsprechende Aluminiumbändchen durch Öffnungen in den Trägern bzw. Substraten der Halbleiterbauelemente geführt. Dies ist aufwendig und führt zudem häufig dazu, dass die einzelnen Abschnitte aufgrund z. B. elektrostatischer Aufladung aneinanderhaften. Des Weiteren ist ein Verzinnen grundsätzlich erst nach Durchfädeln der Aluminiumbändchen durch die Öffnungen möglich, da anderenfalls bei einer vorherigen Beschichtung das Risiko erwächst, dass während des Durchfädelns durch die Öffnungen die Beschichtung abplatzt mit der Folge, dass anschließend das erforderliche Verlöten bzw. Verschweißen nicht im hinreichenden Umfang möglich ist. Erfolgt ein Verzinnen nach dem Durchfädeln, dürfen die Abschnitte nicht aneinanderhaften.

Der DE-26 43 974 A1 ist ein Verfahren zum Verbinden eines elektrischen Leiters mit Anschlüssen eines Gerätes zu entnehmen. Der aus Bandmaterial bestehende Leiter wird mittels einer Lochanordnung zu Schlaufen ausgezogen, um diese sodann mit Anschlussstiften des Gerätes zu verbinden.

Der vorliegenden Erfindung liegt die Aufgabe zu Grunde, ein Verfahren der zuvor beschriebener Art so weiterzubilden, dass im Montageverfahren ein reibungsloses Durchfädeln von Bandmaterialien durch Öffnungen möglich ist, wobei ein anschließendes Bearbeiten, wie z. B. Beschichten, problemlos möglich sein soll.

Erfindungsgemäß wird die Aufgabe im Wesentlichen durch ein Verfahren der eingangs genannten Art gelöst, das sich durch die Verfahrensschritte auszeichnet
- Ausrichten des Bandmaterials zu beiden Seiten der Öffnung entlang einer ersten Seite des Gegenstandes bei gleichzeitigem zumindest teilweise Abdecken der Öffnung durch das Bandmaterial,
- Durchstoßen des Bandmaterials durch die Öffnung, vorzugsweise mit einem ersten Werkzeug,
- Erfassen des die Öffnung durchsetzenden Materialabschnitts des Bandmaterials von der der ersten Seite gegenüberliegenden zweiten Seite des Gegenstandes, vorzugsweise mit einem zweiten Werkzeug,
- Ziehen und/oder Halten des nach dem Durchstoßen eine Schlaufe bildenden Materialabschnittes auf bzw. in einer gewünschten Länge und
- zur Zurverfügungstellung der Abschnitte mittels Durchtrennen der Schlaufe im gewünschten Abstand zu dem Gegenstand,
- wobei in dem Materialabschnitt während des Durchstoßens und/oder Ziehens durch die Öffnung eine Spannung bzw. Zugspannung eingebracht wird.

Vorteilhafte Ausgestaltungen und Weiterbildungen der Erfindung sind Gegenstand der rückbezogenen Unteransprüche.

Erfindungsgemäß wird ein Bandmaterial, aus dem die Abschnitte bestehen und die auf einer Seite des von der Öffnung durchsetzten Gegenstandes zur weiteren Behandlung bzw. Bearbeitung verlaufen, zunächst durch die Öffnung gestoßen, wodurch sich eine Schlaufe bildet. Die Schlaufe kann sodann erfasst werden, um weiteres Bandmaterial durch die Öffnung zu ziehen in einem Umfang, dass sich eine Schlaufenlänge ergibt, die ausreicht, um die Abschnitte gewünschter Länge zur Verfügung zu stellen. Alternativ kann das Bandmaterial in einem Umfang durch die Öffnung gestoßen werden, dass die Schlaufe eine Länge aufweist, dass unmittelbar nach dem Durchstoßen ein Durchtrennen der Schlaufe in gewünschter Länge erfolgt. Hierzu wird die Schlaufe erfasst und sodann durchtrennt.

Bei dem Durchstoßen und/oder Ziehen des Bandmaterials durch die Öffnung erfolgt ein Spannungsaufbau bzw. ein Dehnen des Materials in einem Umfang, dass eine plastische Verformung bzw. eine innere Spannung aufgebaut wird mit der Folge, dass dann, wenn die Schlaufe durchtrennt wird, um die Abschnitte gewünschter Länge zur Verfügung zu stellen, die Abschnitte sich mit der Folge zusammenziehen, dass diese sich derart in ihrem Längenverlauf krümmen, dass eine Beabstandung zueinander erfolgt. Somit stehen für die nachfolgenden Prozessschritte zwei zueinander beabstandete Abschnitte des Bandmaterials zur Verfügung, die z. B. mittels Ultraschallbad beschichtet, vorzugsweise verzinnt werden können. Es werden demzufolge mit einfachen Verfahrensschritten quasi Abschnitte durch die Öffnung gefädelt, die nach dem Durchfädeln zueinander beabstandet sind. Hierbei nutzt man zum Durchziehen eine Schlaufenbildung und zur Zueinanderbeabstandung der Abschnitte eine plastische Verformung des Bandmaterials bzw. den Aufbau einer Spannung in dem Bandmaterial, die beim Entspannen dazu führt, dass die Abschnitte sich krümmen und zueinander beabstanden. Die Abschnitte folgen einem Bogen, wobei die freien Enden der Abschnitte einen Abstand zueinander aufweisen, der größer als die Erstreckung der Öffnung zwischen den Rändern ist, entlang denen das Bandmaterial gezogen wird.

Insbesondere ist vorgesehen, dass beim Durchstoßen des Bandmaterials dieses entlang zu beiden Seiten der Öffnung - vorzugsweise in deren Randbereichen - und quer zum Verlauf des Bandmaterials angeordneten Führungsflächen geführt wird, die sicherstellen, dass ein Knicken des Bandmaterials nicht erfolgt. Bei den Führungsflächen handelt es sich insbesondere um solche, die einen gekrümmten Verlauf haben. Insbesondere sind die Führungs- oder Gleitflächen Oberflächen von Führungselementen, die die Geometrie eines Rund- bzw. eines Halbrundstabes aufweisen. Dabei erstrecken sich die Führungselemente derart entlang des Gegenstandes und in die Öffnung hinein, dass sichergestellt ist, dass ein Kontakt zwischen dem Bandmaterial und dem bandmaterialseitig verlaufenden Rand der Öffnung beim Durchstoßen nicht erfolgt. Gleichzeitig üben die Führungselemente Einführhilfen bzw. Schutzfunktion beim Durchstoßen des Bandmaterials mittels eines ersten Werkzeuges aus, so dass dieses mit dem Rand der Öffnung nicht kollidieren kann.

Zum Ziehen der Schlaufe durch die Öffnung bzw. Halten und Spannen der Schlaufen beim Durchtrennen wird der sich jenseits der Öffnung befindliche Abschnitt, also die Schlaufe vorzugsweise zwischen Klemmelementen fixiert, die von einem zweiten Werkzeug ausgehen, das z. B. pneumatisch zu dem Gegenstand verstellbar ist.

Um den erforderlichen Spannungsaufbau beim Entlanggleiten des Bandmaterials an den Abschnitten der Ränder der Öffnung bzw. den diese Bereiche abdeckenden Führungsflächen zu ermöglichen, wird das Bandmaterial auf der Seite, von der das "Einfädeln" in die Öffnung erfolgt, gespannt.

Zum Durchtrennen der Schlaufe werden die Führungsflächen von den Öffnungen entfernt, so dass das Bandmaterial nicht weiter durch die Öffnung gezogen wird.

Insbesondere handelt es sich bei dem Bandmaterial um ein Aluminiumband mit einer Breite zwischen 2 mm und 4 mm und einer Dicke zwischen 0,1 mm und 0,3 mm. Ein entsprechendes Band kann durch eine Öffnung mit einem Durchmesser von z. B. 4 mm bis 5 mm problemlos durchgefädelt werden, wobei die Länge der die Öffnung durchsetzenden Abschnitte jeweils im Bereich zwischen 30 mm und 70 mm liegen kann. Nach dem Zurverfügungstellen der Abschnitte kann ein Beschichten in einem Ultraschallbad wie z. B. ein Verzinnen erfolgen. Ein Beschichten mit anderen geeigneten Lotmaterialien ist gleichfalls möglich.

Weitere Einzelheiten, Vorteile und Merkmale der Erfindung ergeben sich nicht nur aus den Ansprüchen, den diesen zu entnehmenden Merkmalen - für sich und/oder in Kombination - , sondern auch aus der nachfolgenden Beschreibung eines der Zeichnung zu entnehmenden bevorzugten Ausführungsbeispiels.

Es zeigen:
- Fig. 1a) - 1e): rein prinzipiell den Verfahrensablauf zur Zurverfügungstellung von zwei zueinander beabstandeten Abschnitten eines Bandmaterials,
- Fig. 2: die beabstandeten Abschnitte mit Beschichtung und
- Fig. 3: ein Detail der zur Durchführung des Verfahrens benutzten Anordnung.

Das erfindungsgemäße Verfahren soll anhand des Durchfädelns von einem in zwei Abschnitte zu trennenden Aluminiumbändchen durch eine Öffnung in einer Glasplatte erläutert werden, ohne dass sich hierdurch eine Beschränkung ergeben soll. Vielmehr ist das erfindungsgemäße Verfahren für alle Anwendungsfälle nutzbar, bei dem Abschnitte eines Bandmaterials eine Öffnung bzw. ein Loch durchsetzen sollen und mit ihren freien Enden zu beabstanden sind, damit möglicherweise eine weitere Bearbeitung wie Beschichtung oder ein Befestigen erfolgen kann.

Im Ausführungsbeispiel sollen durch eine Öffnung 10 - z. B. mit einem Durchmesser von 4 mm bis 5 mm - einer Glasplatte 12 - wie Träger einer Solarzelle - Abschnitte 14, 16 eines Aluminiumbandes 18 - mit z. B. einer Breite zwischen 2 mm und 4 mm und einer Dicke z. B. zwischen 0,1 mm und 0,3 mm - geführt werden, um anschließend in einem Ultraschallbad verzinnt zu werden. Hierdurch wird die Möglichkeit gegeben, dass die aus Aluminium bestehenden Abschnitte 14, 16 zum Verschalten von z. B. Solarzellen mit Front- bzw. Rückseitenkontakten verlötet werden können. Dabei ist die Länge L der Abschnitte 14, 16 auf den Anwendungsfall auszulegen und kann z. B. 50 mm betragen, wobei die Abschnitte 14, 16 zumindest in ihren Endbereichen verzinnt sein müssen. Entsprechende verzinnte Abschnitte 14, 16 sind der Fig. 2 zu entnehmen und mit den Bezugszeichen 15, 17 gekennzeichnet.

Um die Abschnitte 14, 16 zur Verfügung zu stellen, wird zunächst entlang einer ersten Seite, d. h. im Ausführungsbeispiel entlang der Oberseite 20 der Glasplatte 12 das Aluminiumband 18 geführt, wobei das Band 18 mit einem Abschnitt 22 unmittelbar oberhalb der Öffnung 10 zu liegen kommt (Fig. 1a). Gegenüberliegende Randbereiche 21, 24 der Öffnung 10 sind im Ausführungsbeispiel von durch Führungsstifte 26, 28 gebildete bandseitig gekrümmte Führungsflächen 30, 32 abgedeckt, entlang derer das Band 18 geführt wird. Sodann wird das Band 18, d. h. der Abschnitt 22, mit den angrenzenden Bereichen mittels eines ersten Werkzeuges 34 durch die Öffnung 10 gestoßen (Fig. 1b)). Dabei ist sichergestellt, dass das Band 18 ohne Knicken durch die Öffnung 10 gestoßen wird, da ein Entlanggleiten über die Führungsflächen 30, 32 erfolgt. Anzumerken ist in diesem Zusammenhang, dass der sich entlang der Oberseite 20 erstreckende Abschnitt des Aluminiumbands 18 gespannt ist (Pfeile 23, 25 in Fig. 1a)), um nicht nur ein sicheres Durchstoßen des Aluminiumbands 18, also des Abschnitts 22 durch die Öffnung 10 sicherzustellen, sondern auch um in dem Band 18 während des Entlanggleitens an den Führungsflächen 30, 32 eine Spannung bzw. Zugspannung aufzubauen und das Band 18 zu dehnen.

Entsprechend der Fig. 1c) wird das Aluminiumband 18 mittels des ersten Werkzeugs 34 in erheblichem Umfang durch die Öffnung 10 durchgestoßen, um sodann das erste Werkzeug 34 aus der Öffnung 10 herauszufahren (Pfeil 36). In diesem Fall steht unterhalb der Glasplatte 12, also auf der der Oberseite 20 gegenüberliegenden zweiten Seite 38 eine Schlaufe 40 aus dem Band 18 zur Verfügung, die in ihrem Endbereich 42 sodann zwischen Klemmbacken 44, 46 eines zweiten Werkzeuges festgeklemmt und erfasst wird. Sodann wird die Schlaufe 40, also das Band 18 weiter durch die Öffnung 10 gezogen.

Alternativ besteht die Möglichkeit, dass das Band 18 im erforderlichen Umfang mittels des ersten Werkzeugs 34 durch die Öffnung 10 durchgestoßen wird, um sodann durch Erfassen der Schlaufe 40 diese mit dem zweiten Werkzeug zu halten und zu fixieren.

Unabhängig hiervon wird zum Dehnen bzw. zum Einleiten einer inneren Spannung bzw. Zugspannung in das Band 18, das jenseits der Öffnung 10 verläuft und die Form der Schlaufe 40 aufweist, entlang der Oberseite 20 gespannt, damit dann, wenn durch das erste Werkzeug 24 wie Finger bzw. das zweite Werkzeug eine Kraft in Zugrichtung der Schlaufe 40 eingeleitet wird, das gewünschte Dehnen bzw. Einleiten einer Zugspannung oder Einbringen der inneren Spannung erfolgen kann. Anschließend wird die Schlaufe 40 mittels eines Schneidwerkzeugs 50 durchtrennt (Pfeile 52, 54 in Fig. 1d)), so dass sich die nunmehr freien Abschnitte 14, 16 aufgrund des Spannungsabbaus krümmen mit der Folge, dass diese auseinanderschwenken, wie die Fig. 1e) verdeutlicht.

In den Fig. 1a), 1e) und 2 sind aus Gründen der Vereinfachung die Führungsstifte 26, 28 weggelassen worden, da auch ohne diese die erfindungsgemäße Lehre realisierbar ist. In Fig. 3 ist eine von Fig. 1a) bis 1c) abweichende Geometrie der Führungsstifte 26, 28 dargestellt.

Durch das Ziehen des Bands 18 entlang der Führungsflächen 30, 32 erfolgt demzufolge eine plastische Verformung bzw. ein Spannungsaufbau in dem Band 18 derart, dass dann, wenn die Schlaufe 40 durchtrennt ist und die Zugkräfte über die Klemmbacken 44, 46 nicht mehr einwirken, ein Entspannen und damit das Auseinanderbewegen der Abschnitte 14, 16 erfolgt. Anschließend können die Abschnitte 14, 16 behandelt wie z. B. im Ultraschallbad verzinnt werden, um löt- bzw. schweißbare Abschnitte 15, 17 zur Verfügung zu stellen, über die z. B. eine Verschaltung von Halbleiterbauelementen wie Solarzellen erfolgt.

## Patentansprüche

1. Verfahren zur Zurverfügungstellung von zwei zueinander beabstandeten eine Öffnung (10) eines Gegenstandes durchsetzenden Abschnitten (14, 16) eines Bandmaterials
**gekennzeichnet durch** die Verfahrensschritte
- Ausrichten des Bandmaterials zu beiden Seiten der Öffnung (10) entlang einer ersten Seite des Gegenstandes bei gleichzeitigem zumindest teilweise Abdecken der Öffnung (10) **durch** das Bandmaterial,
- Durchstoßen des Bandmaterials **durch** die Öffnung (10),
- Erfassen des die Öffnung (10) durchsetzenden Materialabschnitts des Bandmaterials von der der ersten Seite gegenüberliegenden zweiten Seite (38) des Gegenstandes,
- Ziehen und/oder Halten des nach dem Durchstoßen eine Schlaufe (40) bildenden Materialabschnittes auf eine gewünschte Länge und
- zur Zurverfügungstellung der Abschnitte (14, 16) mittels Durchtrennen der Schlaufe (40) im gewünschten Abstand zu dem Gegenstand,
- wobei in dem Materialabschnitt während des Durchstoßens und/oder Ziehens eine Zugspannung eingebracht wird.

2. Verfahren nach Anspruch 1,
**dadurch gekennzeichnet,**
**dass** das Durchstoßen des Bandmaterials mit einem ersten Werkzeug (34) und/oder das Erfassen des die Öffnung (10) durchsetzenden Materialabschnitts mit einem zweiten Werkzeug durchgeführt wird.

3. Verfahren nach Anspruch 1 oder 2,
**dadurch gekennzeichnet,**
**dass** beim Durchstoßen und/oder Ziehen des Bandmaterials dieses entlang zu beiden Seiten der Öffnung (10) und quer zum Verlauf des Bandmaterials angeordneten Führungsflächen (30, 32) geführt wird.

4. Verfahren nach zumindest einem der vorhergehenden Ansprüche,
**dadurch gekennzeichnet,**
**dass** als Führungsflächen (30, 32) Oberflächen von Führungselementen verwendet werden, die vorzugsweise Führungen für das erste Werkzeug (34) sind.

5. Verfahren nach zumindest einem der vorhergehenden Ansprüche,
**dadurch gekennzeichnet,**
**dass** die die Schlaufe (40) bildenden und die Öffnung (10) durchsetzenden Abschnitte (14, 16) des Bandmaterials zwischen Klemmbacken (44, 46) des zweiten Werkzeugs fixiert werden, die ihrerseits vorzugsweise pneumatisch zu dem Gegenstand verstellt werden.

6. Verfahren nach zumindest einem der vorhergehenden Ansprüche,
**dadurch gekennzeichnet,**
**dass** das erste Werkzeug (34) aus der Schlaufe (40) entfernt wird, sobald diese die gewünschte Länge aufweist.

7. Verfahren nach einem der vorhergehenden Ansprüche,
**dadurch gekennzeichnet,**
**dass** nach Zurverfügungstellung der Abschnitte (14, 16) mittels Durchtrennen der Schlaufe (40) die Abschnitte (14, 16) behandelt, vorzugsweise beschichtet werden.

8. Verfahren nach zumindest einem der vorhergehenden Ansprüche,
**dadurch gekennzeichnet,**
**dass** die Abschnitte (14, 16) in einem Ultraschallbad mit einem Lotmaterial, vorzugsweise Zinn beschichtet werden.

9. Verfahren nach zumindest einem der vorhergehenden Ansprüche,
**dadurch gekennzeichnet,**
**dass** beim Durchstoßen des Bandmaterials dieses entlang der ersten Seite des Gegenstandes unter Zugspannung steht.

10. Verfahren nach zumindest einem der vorhergehenden Ansprüche,
**dadurch gekennzeichnet,**
**dass** nach Entfernen des ersten Werkzeugs (34) aus der Schlaufe (40) die Schlaufe von dem zweiten Werkzeug erfasst und entweder weiter durch die Öffnung (10) gezogen oder unter Spannung gehalten wird.
